# EUROPÄISCHE PATENTSCHRIFT

(11) **EP 0 961 033 B1**
(45) Veröffentlichungstag und Bekanntmachung des Hinweises auf die Patenterteilung: **08.10.2003**
(21) Anmeldenummer: 98810486.5
(22) Anmeldetag: 25.05.1998
(51) Int. Cl.: F04D 29/58, F04D 29/16, F04D 29/04

(54) **Radialverdichter**
Radial compressor
Compresseur radial

(43) Veröffentlichungstag der Anmeldung: 01.12.1999
(73) Patentinhaber: ABB Turbo Systems AG, 5401 Baden (CH)
(72) Erfinder: Wunderwald, Dirk, Dr., 5400 Baden (CH); Thiele, Martin, Dr., 5406 Baden-Dättwil (CH)
(74) Vertreter: ABB Patent Attorneys

(56) Entgegenhaltungen:
- EP-A- 0 076 668
- EP-A- 0 518 027
- DE-A- 19 548 852
- DE-C- 403 277
- GB-A- 2 277 129
- US-A- 2 260 042

## Beschreibung

### Technisches Gebiet

Die Erfindung betrifft ein Verfahren zum Betreiben eines Radialverdichters, gemäss dem Oberbegriff des Anspruchs 1 sowie einen entsprechenden Radialverdichter, gemäss dem Oberbegriff des Anspruchs 6.

### Stand der Technik

Zur Abdichtung rotierender Systeme sind im Turbomaschinenbau berührungsfreie Dichtungen, insbesondere Labyrinthdichtungen weit verbreitet. Im fluiddurchströmten Trennspalt zwischen rotierenden und stehenden Teilen tritt infolge der sich ausbildenden Strömungsgrenzschichten eine hohe Reibleistung auf. Dadurch kommt es zu einer Erwärmung des Fluids im Trennspalt und damit auch zur Erwärmung der den Trennspalt umgebenden Bauteile. Die hohen Materialtemperaturen haben eine Reduktion der Lebensdauer der entsprechenden Bauteile zur Folge.

Abgasturbolader weisen je nach ihrer Auslegung einen Axialschub der Abgasturbine auf, welcher dem des Radialverdichters entgegenwirkt oder gleichgerichtet wie dieser ist. Im letzteren Fall muss der resultierende Druck im Trennspalt zwischen der rotierenden Rückwand des Verdichterrades und dem benachbarten, stillstehenden Verdichtergehäuse abgebaut werden. Deshalb sind solche Trennspalte sehr eng toleriert. Ausserdem verfügen sie zumeist über eine berührungsfreie Dichtung. In solchen engen Trennspalten ist eine besonders hohe Reibleistung zu verzeichnen. Zudem führen die Umlenkung und die Verwirbelung des durch den Trennspalt strömenden Arbeitsfluids an den Drosselstellen der Dichtung zu einer immer wieder neuen Durchmischung des Arbeitsfluids, verbunden mit einem hohen Impuls- und Wärmeaustausch. Stromab der Drosselstelle muss das Arbeitsfluid am rotierenden Bauteil jeweils von neuem in Umfangsrichtung beschleunigt werden, wodurch die Reibleistung und damit die Wärmeentwicklung in diesem Bereich weiter steigt.

Aus der EP 0 518 027 B1 ist eine Kühlvorrichtung für Radialverdichter mit auf der Rückwand des Verdichterrades, zwischen diesem und dem Verdichtergehäuse, im Trennspalt angeordneten Dichtungselementen bekannt. Dabei wird ein kaltes Gas, welches mit einem höheren als dem am Auslass des Verdichterrades herrschenden Druck ausgestattet ist, durch die Dichtung geführt. Dieses Gas prallt auf die Rückwand des Verdichterrades und wirkt dort gleichzeitig als Sperrluft gegen eine Durchströmung des Labyrinthspaltes mit heisser Verdichterluft vom Austritt des Verdichterrades. Dadurch kann die Standzeit eines solchen, mit einer Dichtgeometrie versehenen Verdichterrades deutlich erhöht werden. Als nachteilig erweist es sich bei dieser Lösung, dass die besonders ausgebildete Dichtung die gesamte Konstruktion sowie die Montage des Verdichters kompliziert und verteuert. Weil zudem die lichte Weite des Trennspaltes im Zehntelmillimeter-Bereich liegt, besteht stets auch eine latente Streifgefahr des rotierenden Verdichterrades am Verdichtergehäuse.

Im Gegensatz dazu ist bei einem dem Radialverdichter entgegenwirkenden Axialschub der Abgasturbine kein Druckabbau im Trennspalt erforderlich, so dass dessen lichte Weite im Millimeter-Bereich liegt und die Notwendigkeit der Abdichtung des Trennspaltes im Bereich der Rückwand des Verdichterrades entfällt. Ein Radialverdichter ohne solche Dichtungselemente ist aus der DE 195 48 852 bekannt. Er ist einfach aufgebaut und daher kostengünstig zu fertigen. Eine Streifgefahr des rotierenden Verdichterrades am Verdichtergehäuse besteht nicht. Dennoch sorgt auch hier die infolge von Strömungsscherschichten an der Rückwand des Verdichterrades entstehende Reibungswärme für eine Erwärmung des Verdichterrades und damit für eine Reduktion seiner Lebensdauer. Eine Lösung zur Verminderung der Wärmeentwicklung bei Radialverdichtern ohne Dichtungselemente im Bereich der Rückwand des Verdichterrades ist nicht bekannt.

### Darstellung der Erfindung

Die Erfindung versucht alle diese Nachteile zu vermeiden. Ihr liegt die Aufgabe zugrunde, ein Verfahren zum Betreiben eines einfach aufgebauten, im Bereich der Rückwand des Verdichterrades ohne Dichtungselemente im Trennspalt von Verdichterrad sowie Verdichtergehäuse ausgestatteten Radialverdichters zu schaffen, welches die Standzeit des Radialverdichters erhöht. Zudem soll eine Vorrichtung zur Durchführung des Verfahrens bereitgestellt werden.

Erfindungsgemäss wird dies dadurch erreicht, dass bei einem Verfahren gemäss dem Oberbegriff des Anspruchs 1, stromab der Leckageströmung des Arbeitsmediums ein Kühlmedium in den Trennspalt eingeleitet und das Kühlmedium nach erfolgtem Wärmetausch schliesslich wieder abgeführt wird. Bei einer Vorrichtung gemäss dem Oberbegriff des Anspruchs 5 sind dazu im Verdichtergehäuse zumindest ein dieses durchdringender, im Bereich der Rückwand des Verdichterrades in den Trennspalt mündender und auf die Rückwand ausgerichteter Zuführkanal für ein gasförmiges Kühlmedium sowie zumindest ein Abführkanal für das Kühlmedium angeordnet.

Aufgrund dieses Verfahrens und der entsprechenden Ausbildung des Radialverdichters kann die Rückwand des Verdichterrades mittels des gasförmigen Kühlmediums effektiv gekühlt und damit die Standzeit des Radialverdichters erhöht werden. Weil dazu bereits ein Abkühlen der heissen Leckageströmung des Arbeitsmediums durch das Kühlmedium ausreicht, muss das Eindringen der Leckageströmung in den Trennspalt nicht verhindert werden. Daher reicht bereits die Zugabe relativ kleiner Mengen des Kühlmediums aus, so dass eine einfache Zuführung verwendet werden kann.

Indem der Druck der Leckageströmung des Arbeitsmediums bei deren Zuführung in den Trennspalt gegenüber dem Druck der Hauptströmung des Arbeitsmediums reduziert wird, kann das Kühlmedium vorteilhaft sowohl mit einem höheren als auch mit einem geringeren Druck als dem Druck der Hauptströmung des Arbeitsmediums in den Trennspalt eingeleitet werden. Dazu ist stromauf der Rückwand des Verdichterrades ein Dichtelement im Trennspalt angeordnet. Die Abführung des verbrauchten Kühlmediums erfolgt durch das Verdichtergehäuse, entweder nach aussen oder in die Hauptströmung des Arbeitsmediums des Radialverdichters, wozu der Abführkanal für das Kühlmedium entweder in die Umgebungsluft oder in den Strömungskanal des Radialverdichters mündet. Auf diese Weise ergeben sich zahlreiche Variationsmöglichkeiten zur Kühlung des Verdichterrades, welche eine optimale Anpassung des Radialverdichters an die bei dessen Einsatz herrschenden Bedingungen erlauben.

Der Zuführkanal des Kühlmediums ist annähernd parallel oder annähernd diagonal zur Welle des Verdichterrades oder aber annähernd tangential zur Rückwand des Verdichterrades in den Trennspalt einmündend angeordnet. Bei einer parallel zur Ausrichtung der Welle erfolgenden Zuführung des Kühlmediums wird eine Prallkühlung realisiert. Damit können besonders gefährdete Stellen der Rückwand des Verdichterrades direkt und effektiv gekühlt werden. Dagegen wird bei einer radialen Einspeisung des Kühlmediums eine Filmkühlung realisiert, mit deren Hilfe auch grössere Bereiche der Rückwand des Verdichterrades gekühlt werden können. Die diagonale Einspeisung des Kühlmediums kombiniert die Vorteile der zuvor beschriebenen Lösungen bei allerdings geringerer Kühleffektivität. Um diesen Nachteil auszugleichen nimmt zumindest einer der Zuführkanäle ein in den Trennspalt hineinragendes und auf die Rückwand des Verdichterrades ausgerichtetes Röhrchen auf. Besonders vorteilhaft mündet jedes der Röhrchen im Bereich des radial äusseren Wandteils der Rückwand des Verdichterrades in den Trennspalt. Weil in diesem Bereich die grösste Temperaturbelastung zu verzeichnen ist, kann somit ein effektiver Einsatz des Kühlmediums erreicht werden.

Ferner ist es vorteilhaft, wenn im Verdichtergehäuse mehrere Zuführkanäle angeordnet sind, gegenüber der Rückwand des Verdichterrades ein zum Trennspalt offener Ringraum oder zumindest ein Teilringraum im Verdichtergehäuse ausgebildet ist und die Zuführkanäle mit dem Ringraum bzw. zumindest jeweils zwei der Zuführkanäle mit einem Teilringraum verbunden sind. Dadurch kann eine gleichmässige Zufuhr des Kühlmediums über den Umfang des Verdichterrades erreicht werden, unabhängig von der Anzahl, der Ausbildung und der Anordnung der Zuführkanäle.

### Kurze Beschreibung der Zeichnung

In der Zeichnung sind mehrere Ausführungsbeispiele der Erfindung anhand des Radialverdichters eines Abgasturboladers dargestellt.

Es zeigen:
- Fig. 1: einen Teillängsschnitt durch den Radialverdichter, mit der erfindungsgemässen Zuführ- und Abführeinrichtung;
- Fig. 2: eine Darstellung gemäss Fig. 1, jedoch in einem zweiten Ausführungsbeispiel;
- Fig. 3: eine Darstellung gemäss Fig. 1, jedoch in einem dritten Ausführungsbeispiel;
- Fig. 4: eine Darstellung gemäss Fig. 1, jedoch in einem nächsten Ausführungsbeispiel
- Fig. 5: einen vergrösserten Ausschnitt der Figur 4, welcher insbesondere den ersten Spaltbereich des Trennspaltes in einem weiteren Ausführungsbeispiel darstellt.

Es sind nur die für das Verständnis der Erfindung wesentlichen Elemente gezeigt. Nicht dargestellt sind beispielsweise die Lagerpartie und die Turbinenseite des Abgasturboladers. Die Strömungsrichtung der Arbeitsmittel ist mit Pfeilen bezeichnet.

### Weg zur Ausführung der Erfindung

Der in Figur 1 nur teilweise gezeigte Abgasturbolader besteht aus einem Radialverdichter 1 und einer nicht dargestellten Abgasturbine, welche über eine in einem Lagergehäuse 2 abgestützte Welle 3 miteinander verbunden sind. Der Radialverdichter 1 weist eine in der Welle 3 liegende Maschinenachse 4 auf. Er ist mit einem Verdichtergehäuse 5 ausgestattet, in dem ein Verdichterrad 6 drehbar mit der Welle 3 verbunden ist. Das Verdichterrad 6 besitzt eine mit einer Vielzahl von Laufschaufeln 7 besetzte Nabe 8. Zwischen der Nabe 8 und dem Verdichtergehäuse 5 ist ein Strömungskanal 9 ausgebildet. Stromab der Laufschaufeln 7 schliesst an den Strömungskanal 9 ein radial angeordneter, beschaufelter Diffusor 10 an, welcher seinerseits in eine Spirale 11 des Radialverdichters 1 mündet. Das Verdichtergehäuse 5 besteht hauptsächlich aus einem Lufteintrittgehäuse 12, einem Luftaustrittgehäuse 13, einer Diffusorplatte 14 und einer Zwischenwand 15 zum Lagergehäuse 2.

Die Nabe 8 weist turbinenseitig eine Rückwand 16 sowie eine Befestigungsmuffe 17 für die Welle 3 auf, wobei letztere und die Befestigungsmuffe 17 miteinander verbunden sind. Die Befestigungsmuffe 17 wird von der Zwischenwand 15 des Verdichtergehäuses 5 aufgenommen. Natürlich kann auch eine andere geeignete Verdichterrad-Wellen-Verbindung gewählt werden. Ebenso ist auch der Einsatz eines unbeschaufelten Diffusors möglich.

Zwischen dem rotierenden Verdichterrad 6 und der feststehenden Zwischenwand 15 des Verdichtergehäuses 5 ist ein aus verschiedenen Spaltbereichen bestehender Trennspalt 18 ausgebildet. Ein erster Spaltbereich 19 verläuft parallel zur Maschinenachse 4 und ist sowohl mit dem Austritt des Verdichterrades 6 als auch mit einem sich im Bereich der Rückwand 16 des Verdichterrades 6 vorwiegend radial erstreckenden, zweiten Spaltbereich 20 verbunden. Der zweite Spaltbereich 20 geht in einen zwischen der Befestigungsmuffe 17 und der Zwischenwand 15 ausgebildeten und ebenfalls parallel zur Maschinenachse 4 verlaufenden, dritten Spaltbereich 21 über. Letzterer kommuniziert seinerseits mit einer nicht dargestellten Abführleitung. Die Rückwand 16 des Verdichterrades 6 weist ein radial inneres Wandteil 22 sowie ein radial äusseres Wandteil 23 auf.

In den zweiten Spaltbereich 20 des Trennspaltes 18 münden parallel zur Welle 3 des Verdichterrades 6 mehrere die Zwischenwand 15 des Verdichtergehäuses 5 durchdringende Zuführkanäle 24 für ein gasförmiges Kühlmedium 25. Die Einmündungen liegen im Bereich des radial äusseren Wandteils 23 der Rückwand 16 des Verdichterrades 6, während ein ebenfalls die Zwischenwand 15 des Verdichtergehäuses 5 durchdringender Abführkanal 26 für das Kühlmedium 25 im Bereich des radial inneren Wandteils 22 angeordnet ist.

Beim Betrieb des Abgasturboladers saugt das Verdichterrad 6 als Arbeitsmedium 27 Umgebungsluft an, die als eine Hauptströmung 28 über den Strömungskanal 9 sowie den Diffusor 10 in die Spirale 11 gelangt, dort weiter verdichtet und schliesslich zur Aufladung einer nicht dargestellten, mit dem Abgasturbolader verbundenen Brennkraftmaschine eingesetzt wird. Auf ihrem Weg vom Strömungskanal 9 zum Diffusor 10 beaufschlagt die im Radialverdichter 1 erhitzte Hauptströmung 28 des Arbeitsmediums 27 als Leckageströmung 29 auch den ersten Spaltbereich 19 und damit den Trennspalt 18. Gleichzeitig wird jedoch über die Zuführkanäle 24 das gasförmige Kühlmedium 25 mit einem höheren Druck als dem Druck der Hauptströmung 28 des Arbeitsmediums 27 in den zweiten Spaltbereich 20 des Trennspaltes 18 eingeführt. Beispielsweise kann als Kühlmedium Luft vom nicht dargestellten Auslass des Ladeluftkühlers der Brennkraftmaschine verwendet werden. Natürlich ist sowohl der Einsatz anderer Kühlmedien als auch eine externe Zuführung dieser Kühlmedien möglich.

Das Kühlmedium 25 trifft auf die Rückwand 16 des Verdichterrades 6 und bewirkt in dessen besonders beanspruchten, radial äusseren Wandteil 23 eine Prallkühlung. Daraufhin verteilt sich das Kühlmedium 25 im Trennspalt 18 und verdünnt die heisse Leckageströmung 29. Der grösste Teil des Kühlmediums 25 und der Leckageströmung 29 wird anschliessend über den Abführkanal 26 aus dem Trennspalt 18 geleitet. Je nach den herrschenden Druckverhältnissen wird auch ein bestimmter Teil des Kühlmediums 25 und der Leckageströmung 29 über den ersten Spaltbereich 19 in den Strömungskanal 9 des Radialverdichters 1 eingeführt.

In einem zweiten Ausführungsbeispiel münden die Zuführkanäle 24 für das Kühlmedium 25 ebenfalls parallel zur Welle 3 des Verdichterrades 6 im Bereich des radial äusseren Wandteils 23 der Rückwand 16 des Verdichterrades 6 in den Trennspalt 18. Jedoch ist zwischen den Zuführkanälen 24 und dem Trennspalt 18 ein die Zuführkanäle 24 miteinander verbindender und zum Trennspalt 18 offener Ringraum 30 ausgebildet (Fig. 2). Dadurch kann eine relativ gleichmässige Beaufschlagung der Rückwand 16 mit dem Kühlmedium 25 erreicht werden. Natürlich können alternativ zum Ringraum 30 auch mehrere Teilringräume in der Zwischenwand 15 des Verdichtergehäuses 5 ausgebildet sein, welche jeweils zumindest zwei benachbarte Zuführkanäle 24 miteinander verbinden (nicht dargestellt). Der Abführkanal 26 ist in der Diffusorplatte 14 des Verdichtergehäuses 5 angeordnet, so dass das Kühlmedium 25 nahezu vollständig über den Strömungskanal 9 des Radialverdichters 1 abgeführt wird. Im Betrieb wird die Leckageströmung 29 durch das Kühlmedium 25 praktisch vollständig abgesperrt. Aufgrund der Rückführung des Kühlmediums 25 in den Strömungskanal 9 wird zudem der volumetrische Wirkungsgrad verbessert.

Gemäss einem dritten Ausführungsbeispiel münden die Zuführkanäle 24 diagonal zur Welle 3 des Verdichterrades 6 in den Trennspalt 18. Zudem nehmen die Zuführkanäle 24 jeweils ein in den Trennspalt 18 hineinragendes und auf das radial äussere Wandteil 23 der Rückwand 16 des Verdichterrades 6 ausgerichtetes Röhrchen 31 auf (Fig. 3). Mit Hilfe dieser Röhrchen 31 trifft das Kühlmedium 25 gezielt auf die Bereiche der Rückwand 16, welche die grösste Temperaturbelastung aufweisen. Infolge seiner diagonalen Einleitung wirkt das Kühlmedium 25 dabei zunächst als Prallkühlung. Ausserdem kann sich in Richtung des ersten Spaltbereiches 19 ein Kühlfilm an der Rückwand 16 anlegen. Die Ableitung des Kühlmediums 25 erfolgt wiederum über den Abführkanal 26. Natürlich kann analog dem zweiten Ausführungsbeispiel auch eine Rückspeisung des Kühlmediums 25 in den Strömungskanal 9 des Radialverdichters 1 erfolgen (nicht dargestellt).

Bei einem nächsten Ausführungsbeispiel sind die Zuführkanäle 24 die Diffusorplatte 14 durchdringend angeordnet und münden in deren dem Verdichterrad 6 zugewandten Bereich tangential zur Rückwand 16 des Verdichterrades 6 in den Trennspalt 18 ein (Fig. 4). Der Abführkanal 26 für das Kühlmedium 25 ist in der Zwischenwand 15 des Verdichtergehäuses 5 angeordnet. Durch die tangentiale Einleitung des Kühfmediums 25 wird eine reine Filmkühlung der gesamten Rückwand 16 des Verdichterrades 6 realisiert. Die Ableitung des Kühlmediums 25 erfolgt lediglich über den Abführkanal 26. Sowohl der Verdichterschub als auch die mechanischen Verluste infolge der an der Rückwand 16 des Verdichterrades 6 entstehende Reibung sind bei dieser Anordnung geringer als bei einer achsparallelen Einblasung des Kühlmediums 25. Natürlich kann die Diffusorplatte 14 an ihrem radial inneren Ende auch geschlitzt ausgebildet sein. In diesem Fall münden die Zuführkanäle 24 in den nicht dargestellten Schlitz der Diffusorplatte 14.

In einem weiteren Ausführungsbeispiel ist stromauf der Rückwand 16 des Verdichterrades 6 ein Dichtelement 32 im Trennspalt 18, d.h. in dessen erstem Spaltbereich 19, angeordnet (Fig. 5). Mit Hilfe dieser für alle zuvor beschriebenen Ausführungsbeispiele geeigneten Lösung ist es möglich, den Druck der verbleibenden Leckageströmung 29 so weit herabzusetzen, dass der Druck des einströmenden Kühlmediums 25 vorteilhaft sogar unter dem am Austritt des Verdichterrades 6 herrschenden Druck des Arbeitsmediums 27 liegen kann. Auf diese Weise kann auch mit relativ geringen Mengen des Kühlmediums 25 eine effektive Kühlung des Verdichterrades 6 gewährleistet werden.

### Bezugszeichenliste

- 1: Radialverdichter
- 2: Lagergehäuse
- 3: Welle
- 4: Maschinenachse
- 5: Verdichtergehäuse
- 6: Verdichterrad
- 7: Laufschaufel
- 8: Nabe
- 9: Strömungskanal
- 10: Diffusor
- 11: Spirale
- 12: Lufteintrittgehäuse
- 13: Luftaustrittgehäuse
- 14: Diffusorplatte
- 15: Zwischenwand
- 16: Rückwand
- 17: Befestigungsmuffe
- 18: Trennspalt
- 19: Spaltbereich, erster
- 20: Spaltbereich, zweiter
- 21: Spaltbereich, dritter
- 22: Wandteil, radial inneres
- 23: Wandteil, radial äusseres
- 24: Zuführkanal
- 25: Kühlmedium
- 26: Abführkanal
- 27: Arbeitsmedium, Umgebungsluft
- 28: Hauptströmung, von 27
- 29: Leckageströmung, von 27
- 30: Ringraum
- 31: Röhrchen
- 32: Dichtelement

## Patentansprüche

1. Verfahren zum Betreiben eines Radialverdichters, bei dem
a) ein Arbeitsmedium (27) von einem in einem Verdichtergehäuse (5) angeordneten und mit einer Anzahl von Laufschaufeln (7) ausgestatteten Verdichterrad (6) angesaugt, verdichtet sowie als eine Hauptströmung (28) zu einem Verbraucher weitergeleitet wird,
b) nach dem zwischen den Laufschaufeln (7) erfolgenden Verdichtungsvorgang eine Leckageströmung (29) des Arbeitsmediums (27) abzweigt und diese Leckageströmung (29) in einen zwischen dem Verdichterrad (6) und dem Verdichtergehäuse (5) ausgebildeten Trennspalt (18) strömt,
c) der Trennspalt (18) im Bereich einer Rückwand (16) des Verdichterrades (6) nicht gegen das Eindringen der Leckageströmung (29) des Arbeitsmediums (27) abgedichtet wird,
**dadurch gekennzeichnet, dass**
d) stromab der Leckageströmung (29) des Arbeitsmediums (27) ein Kühlmedium (25) in den Trennspalt (18) eingeleitet und dieses nach erfolgtem Kühlvorgang schliesslich wieder abgeführt wird.

2. Verfahren nach Anspruch 1, **dadurch gekennzeichnet, dass** das Kühlmedium (25) mit einem höheren Druck als dem Druck der Hauptströmung (28) des Arbeitsmediums (27) in den Trennspalt (18) eingeleitet wird.

3. Verfahren nach Anspruch 2, **dadurch gekennzeichnet, dass** das Kühlmedium (25) nach erfolgtem Kühlvorgang in die Hauptströmung (28) des Arbeitsmediums (27) eingeleitet wird.

4. Verfahren nach Anspruch 1, **dadurch gekennzeichnet, dass** der Druck der Leckageströmung (29) des Arbeitsmediums (27) bei deren Zuführung in den Trennspalt (18) gegenüber dem Druck der Hauptströmung (28) des Arbeitsmediums (27) reduziert wird.

5. Verfahren nach Anspruch 4, **dadurch gekennzeichnet, dass** das Kühlmedium (25) mit einem geringeren Druck als dem Druck der Hauptströmung (28) des Arbeitsmediums (27) in den Trennspalt (18) eingeleitet wird.

6. Radialverdichter mit einem auf einer Welle (3) angeordneten, eine sich vorwiegend radial erstreckende Rückwand (16) aufweisenden Verdichterrad (6), einem das Verdichterrad (6) umschliessenden Verdichtergehäuse (5), einem zwischen dem Verdichterrad (6) und dem Verdichtergehäuse (5) ausgebildeten Strömungskanal (9) für ein Arbeitsmedium (27) des Radialverdichters (1) sowie einem mit dem Strömungskanal (9) verbundenen Trennspalt (18) von Verdichterrad (6) und Verdichtergehäuse (5), wobei der Trennspalt (18) im Bereich der Rückwand (16) des Verdichterrades (6) ohne Dichtungselemente ausgebildet ist, **dadurch gekennzeichnet, dass** im Verdichtergehäuse (5) zumindest ein dieses durchdringender, im Bereich der Rückwand (16) des Verdichterrades (6) in den Trennspalt (18) mündender und auf die Rückwand (16) ausgerichteter Zuführkanal (24) für ein gasförmiges Kühlmedium (25) sowie zumindest ein Abführkanal (26) für das Kühlmedium (25) angeordnet sind.

7. Radialverdichter nach Anspruch 6, **dadurch gekennzeichnet, dass** der Zuführkanal (24) zumindest annähernd parallel zur Welle (3) des Verdichterrades (6) in den Trennspalt (18) mündet.

8. Radialverdichter nach Anspruch 6, **dadurch gekennzeichnet, dass** der Zuführkanal (24) zumindest annähernd diagonal zur Welle (3) des Verdichterrades (6) in den Trennspalt (18) mündet.

9. Radialverdichter nach Anspruch 7 oder 8, **dadurch gekennzeichnet, dass** im Verdichtergehäuse (5) mehrere Zuführkanäle (24) angeordnet sind, dass gegenüber der Rückwand (16) des Verdichterrades (6) ein zum Trennspalt (18) offener Ringraum (30) oder zumindest ein Teilringraum im Verdichtergehäuse (5) ausgebildet ist, und dass die Zuführkanäle (24) mit dem Ringraum (30) oder zumindest jeweils zwei der Zuführkanäle (24) mit einem Teilringraum verbunden sind.

10. Radialverdichter nach Anspruch 8, **dadurch gekennzeichnet, dass** zumindest einer der Zuführkanäle (24) ein in den Trennspalt (18) hineinragendes und auf die Rückwand (16) des Verdichterrades (6) ausgerichtetes Röhrchen (31) aufnimmt.

11. Radialverdichter nach Anspruch 10, **dadurch gekennzeichnet, dass** die Rückwand (16) des Verdichterrades (6) ein radial inneres Wandteil (22) und ein radial äusseres Wandteil (23) aufweist und jedes Röhrchen (31) im Bereich des radial äusseren Wandteils (23) in den Trennspalt (18) mündet.

12. Radialverdichter nach einem der Ansprüche 6 bis 11, **dadurch gekennzeichnet, dass** der Abführkanal (26) in den Strömungskanal (9) des Radialverdichters (1) mündet.

13. Radialverdichter nach Anspruch 6, **dadurch gekennzeichnet, dass** der Zuführkanal (24) zumindest annähernd tangential zur Rückwand (16) des Verdichterrades (1) in den Trennspalt (18) mündet.

14. Radialverdichter nach einem der Ansprüche 6 bis 13, **dadurch gekennzeichnet, dass** stromauf der Rückwand (16) des Verdichterrades (6) ein Dichtelement (32) im Trennspalt (18) angeordnet ist.

## Claims

1. Method of operating a centrifugal compressor, in which
a) a working medium (27) is induced by a compressor impeller (6) arranged in a compressor casing (5) and equipped with a number of impeller vanes (7), is compressed and is led on to a consumption unit as a main flow (28),
b) after the compression process which takes place between the impeller vanes (7), a leakage flow (29) of the working medium (27) branches off and this leakage flow (29) flows into a separating gap (18) formed between the compressor impeller (6) and the compressor casing (5),
c) the separating gap (18) is not sealed against the penetration of the leakage flow (29) of the working medium (27) in the region of a rear wall (16) of the compressor impeller (6),
**characterized in that**
d) a cooling medium (25) is introduced into the separating gap (18) downstream of the leakage flow (29) of the working medium (27) and this cooling medium is finally removed again after the cooling process has taken place.

2. Method according to Claim 1, **characterized in that** the cooling medium (25) is introduced into the separating gap (18) at a pressure which is higher than the pressure of the main flow (28) of the working medium (27).

3. Method according to Claim 2, **characterized in that** the cooling medium (25) is introduced into the main flow (28) of the working medium (27) after the cooling process has taken place.

4. Method according to Claim 1, **characterized in that** the pressure of the leakage flow (29) of the working medium (27) is reduced, when it is supplied to the separating gap (18), relative to the pressure of the main flow (28) of the working medium (27).

5. Method according to Claim 4, **characterized in that** the cooling medium (25) is introduced into the separating gap (18) at a pressure which is lower than the pressure of the main flow (28) of the working medium (27) .

6. Centrifugal compressor having a compressor impeller (6), which is arranged on a shaft (3) and has a rear wall (16) extending mainly radially, having a compressor casing (5) enclosing the compressor impeller (6), having a flow duct (9) formed between the compressor impeller (6) and the compressor casing (5) for a working medium (27) of the centrifugal compressor (1) and having a separating gap (18), which is connected to the flow duct (9), between the compressor impeller (6) and the compressor casing (5), the separating gap (18) being configured without sealing elements in the region of the rear wall (16) of the compressor impeller (6), **characterized in that** at least one supply duct (24) for a gaseous cooling medium (25), said duct penetrating the compressor casing (5), opening into the separating gap (18) in the region of the rear wall (16) of the compressor impeller (6) and directed onto the rear wall (16), and at least one removal duct (26) for the cooling medium (25) are arranged in the compressor casing (5).

7. Centrifugal compressor according to Claim 6, **characterized in that** the supply duct (24) opens into the separating gap (18) at least approximately parallel to the shaft (3) of the compressor impeller (6).

8. Centrifugal compressor according to Claim 6, **characterized in that** the supply duct (24) opens into the separating gap (18) at least approximately diagonally to the shaft (3) of the compressor impeller (6).

9. Centrifugal compressor according to Claim 7 or 8, **characterized in that** a plurality of supply ducts (24) are arranged in the compressor casing (5), **in that** an annular space (30) which is open towards the separating gap (18), or at least a partial annular space, is formed opposite to the rear wall (16) of the compressor impeller (6) in the compressor casing (5) and **in that** the supply ducts (24) are connected to the annular space (30) ar at least two of the supply ducts (24) are connected to each partial annular space.

10. Centrifugal compressor according to Claim 8, **characterized in that** at least one of the supply ducts (24) accommodates a tube (31) protruding into the separating gap (18) and directed onto the rear wall (16) of the compressor impeller (6).

11. Centrifugal compressor according to Claim 10, **characterized in that** the rear wall (16) of the compressor impeller (6) has a radially inner wall part (22) and a radially outer wall part (23) and each tube (31) opens into the separating gap (18) in the region of the radially outer wall part (23).

12. Centrifugal compressor according to one of Claims 6 to 11, **characterized in that** the removal duct (26) opens into the flow duct (9) of the centrifugal compressor (1).

13. Centrifugal compressor according to Claim 6, **characterized in that** the supply duct (24) opens into the separating gap (18) at least approximately tangentially to the rear wall (16) of the compressor impeller (1).

14. Centrifugal compressor according to one of Claims 6 to 13, **characterized in that** a sealing element (32) is arranged in the separating gap (18) upstream of the rear wall (16) of the compressor impeller (6).

## Revendications

1. Procédé pour exploiter un compresseur radial, dans lequel
a) un fluide de travail (27) est aspiré par une roue (6) du compresseur installée dans un carter (5) du compresseur et équipée de plusieurs aubes mobiles (7), est comprimé et renvoyé dans le circuit sous forme d'écoulement principal (28) à un récepteur,
b) après le processus de compression se déroulant entre les aubes mobiles (7), un écoulement de fuite (29) du fluide de travail (27) est dérivé et cet écoulement de fuite (29) se déverse dans un intervalle de séparation (18) ménagé entre la roue (6) du compresseur et le carter (5) du compresseur,
c) l'intervalle de séparation (18) n'est pas étanché contre la pénétration de l'écoulement de fuite (29) du fluide de travail (27) dans la zone d'une paroi arrière (16) de la roue (6) du compresseur,
**caractérisé en ce que**
d) en aval de l'écoulement de fuite (29) du fluide de travail (27), on introduit un agent réfrigérant (25) dans l'intervalle de séparation (18) et **en ce que** celui-ci est finalement ré-évacué une fois le processus de refroidissement effectué.

2. Procédé selon la revendication 1, **caractérisé en ce que** l' agent réfrigérant (25) est introduit dans l'intervalle de séparation (18) à une pression supérieure à la pression de l'écoulement principal (28) du fluide de travail (27).

3. Procédé selon la revendication 2, **caractérisé en ce que** l'agent réfrigérant (25) est introduit dans l'écoulement principal (28) du fluide de travail (27) une fois le processus de refroidissement effectué.

4. Procédé selon la revendication 1, **caractérisé en ce que** la pression de l'écoulement de fuite (29) du fluide de travail (27) est abaissée par rapport à la pression de l'écoulement principal (28) du fluide de travail (27) lors de son alimentation dans l'intervalle de séparation (18).

5. Procédé selon la revendication 4, **caractérisé en ce que** l'agent réfrigérant (25) est introduit dans l'intervalle de séparation (18) à une pression plus basse que la pression de l'écoulement principal (28) du fluide de travail (27).

6. Compresseur radial comprenant une roue (6) du compresseur disposée sur un arbre (3) et présentant une paroi arrière (16) d'orientation principalement radiale, un carter (5) du compresseur enveloppant la roue (6) du compresseur, un canal d'écoulement (9) ménagé entre la roue (6) du compresseur et le carter (5) du compresseur, pour un fluide de travail (27) du compresseur radial (1), et un intervalle de séparation (18) de la roue (6) du compresseur et du carter (5) du compresseur, en communication avec le canal d'écoulement (9), l'intervalle de séparation (18) étant dépourvu d'êlêment d'étanchéité dans la zone de la paroi arrière (16) de la roue (6) du compresseur, caractêrisê en ce que dans le carter (5) du compresseur, il est prévu au moins un canal d'alimentation (24) pour un agent réfrigérant gazeux (25), traversant ledit carter et débouchant dans l'intervalle de séparation (18) dans la zone de la paroi arrière (16) de la roue (6) du compresseur et orienté vers la paroi arrière (16), ainsi qu'au moins un canal d'évacuation (26) de l'agent réfrigérant (25).

7. Compresseur radial selon la revendication 6, **caractérisé en ce que** le canal d'alimentation (24) débouche dans l'intervalle de séparation (18) au moins à peu près parallèlement à l'arbre (3) de la . roue (6) du compresseur.

8. Compresseur radial selon la revendication 6, **caractérisé en ce que** le canal d'alimentation (24) débouche dans l'intervalle de séparation (18) au moins à peu près en diagonale par rapport à l'arbre (3) de la roue (6) du compresseur.

9. Compresseur radial selon la revendication 7 ou 8, **caractérisé en ce qu'**on a prévu plusieurs canaux d'alimentation (24) dans le carter (5) du compresseur, **en ce qu'**en vis-à-vis de la paroi arrière (16) de la roue (6) du compresseur, on a prévu dans le carter (5) du compresseur, un espace annulaire (30) ouvert dans la direction de l'intervalle de séparation (18), ou au moins un espace partiellement annulaire, et **en ce que** les canaux d'alimentation (24) sont en communication avec l'espace annulaire (30) ou du moins deux des canaux d'alimentation (24) sont en communication avec un espace partiellement annulaire.

10. Compresseur radial selon la revendication 8, **caractérisé en ce qu'**au moins un des canaux d'alimentation (24) reçoit un petit tube (31) qui s'engage dans l'intervalle de séparation (18) et orienté vers la paroi arrière (16) de la roue (6) du compresseur.

11. Compresseur radial selon la revendication 10, **caractérisé en ce que** la paroi arrière (16) de la roue (6) du compresseur présente une partie de paroi radiale interne (22) et une partie de paroi radiale externe (23), et **en ce que** chaque petit tube (31) débouche dans l'intervalle de séparation (18) dans la zone de la partie de paroi radiale externe (23).

12. Compresseur radial selon l'une des revendications 6 à il, **caractérisé en ce que** le canal d'évacuation (26) débouche dans le canal d'écoulement (9) du compresseur radial (1).

13. Compresseur radial selon la revendication 6, **caractérisé en ce que** le canal d'alimentation (24) débouche dans l'intervalle de séparation (18) au moins à peu près tangentiellement à la paroi arrière (16) de la roue (6) du compresseur.

14. Compresseur radial selon l'une des revendications 6 à 13, **caractérisé en ce qu'** en amont de la paroi arrière (16) de la roue (6) du compresseur, on met en place un élément d'étanchéité (32) dans l'intervalle de séparation (18).
